# EUROPÄISCHE PATENTSCHRIFT

(11) **EP 4 023 404 B1**
(45) Veröffentlichungstag und Bekanntmachung des Hinweises auf die Patenterteilung: **31.12.2025**
(21) Anmeldenummer: 21208709.2
(22) Anmeldetag: 17.11.2021
(51) Int. Cl.: B27D 5/00

(54) **VERFAHREN ZUM BETRIEB EINER HOLZVERARBEITUNGSMASCHINE**
METHOD OF OPERATING A WOODWORKING MACHINE
PROCÉDÉ DE FONCTIONNEMENT D'UNE MACHINE À BOIS

(30) Priorität: 20.11.2020 DE 102020130733
(43) Veröffentlichungstag der Anmeldung: 06.07.2022
(73) Patentinhaber: IMA Schelling Deutschland GmbH, 32312 Lübbecke (DE)
(72) Erfinder: Hüsener, Stefan, 32479 Hille (DE); Petker, René, 32339 Espelkamp (DE)
(74) Vertreter: Schober, Mirko

(56) Entgegenhaltungen:
- EP-A2- 0 997 260
- EP-A2- 2 732 911
- EP-B1- 2 732 911
- EP-B1- 3 113 919
- WO-A1-02/14033
- DE-A1- 102005 039 158
- DE-A1- 102018 208 062
- DE-A1- 102019 113 932
- DE-A1- 2 041 706
- DE-U1- 202005 013 108
- DE-U1- 29 918 968

## Beschreibung

Die Erfindung betrifft ein Verfahren zum Betrieb einer Holzverarbeitungsmaschine gemäß dem Oberbegriff des Anspruchs 1. Ein solches Verfahren ist aus dem Dokument EP 3 113 919 B1 bekannt.

In der Holzverarbeitung werden Kantenbänder an die Schmalseiten von plattenförmigen Werkstücken angebracht. Üblicherweise werden Kantenband und Werkstück dabei mittels eines Haftmaterials, z. B. eines Schmelzklebers, aneinandergefügt. Um einen möglichst innigen Kontakt zwischen dem Kantenband und dem Werkstück herzustellen, wird in der Regel ein Andrucksystem verwendet, welches das Kantenband gegen das Werkstück drückt. Ein solches Andrucksystem weist in der Regel wenigstens eine an einer Halterung um eine Drehachse drehbar gelagerte Andruckrolle auf, die auf der Außenseite gegen das Kantenband drückt und so den Fügeprozess unterstützt. Üblicherweise wird die Andruckrolle so an das Kantenmaterial herangefahren, dass eine möglichst gleichmäßige Andruckkraft herrscht, damit sich ein homogenes Fügebild ergibt.

In der Regel wird dies dadurch gelöst, dass man die Zustellung der Andruckrolle auf eine gewisse Andruckkraft einstellt. Aus DE 10 2018 208062 A1 ist ein gattungsgemäßes Andrucksystem bekannt, mit dem ebenfalls die Andruckkraft verändert werden soll. Darin wird insbesondere beschrieben, die Kraftregulierung durch eine exzentrisch gelagerte Andruckrolle zu erreichen.

Dies führt jedoch trotzdem nicht immer zu den gewünschten Ergebnissen. Dies liegt zum einen daran, dass beim Aufbau einer Holzverarbeitungsmaschine zwangsläufig Toleranzen zwischen den einzelnen Bauteilen vorhanden sind, die beispielsweise dazu führen, dass die Rollenachse der Andruckrolle einen Winkel zur Fügeebene, d. h. der Ebene zwischen Werkstück und Kantenband, aufweist. Dieser Winkel kann einen zufälligen Wert einnehmen, sodass eine voreingestellte Andruckkraft dann dazu führt, dass das Kantenband beispielsweise an einer Seite stärker und an der anderen Seite schwächer angedrückt wird. Solche Probleme treten auch abhängig vom verwendeten Fügematerial, zum Beispiel im verwendeten Werkstück, dem verwendeten Kleber, und dem verwendeten Beschichtungsmaterial, auf.

Aufgabe der vorliegenden Erfindung ist es daher, ein Verfahren für eine Holzverarbeitungsmaschine mit einem Andrucksystem zur Verfügung zu stellen, mit welchem sich die oben geschilderten Probleme beheben lassen.

Gelöst wird diese Aufgabe durch ein Verfahren mit den Merkmalen des Anspruchs 1. Vorteilhafte Ausführungsformen finden sich in den Unteransprüchen.

Das Andrucksystem, welches Teil einer Holzverarbeitungsmaschine ist, dient zum Andrücken eines Beschichtungsmaterials, insbesondere eines Kantenbandes, an die Schmalseite eines plattenförmigen Werkstücks aus Holz oder Holzersatzstoff weist wenigstens eine in einer Halterung um eine Drehachse drehbar gelagerte Andruckrolle sowie wenigstens eine Messeinrichtung auf. Diese ist dazu ausgelegt, Betriebs-daten betreffend die Lage oder Position oder den Betriebszustand der Andruckrolle zu einer vorgegebenen Referenzlinie oder Referenzfläche zu erfassen. Das Andrucksystem umfasst ferner eine Auswerteinrichtung, welche in Abhängigkeit der von der Messeinrichtung erfassten Betriebsdaten die Lage oder Position der Andruckrolle relativ zu der vorgegebenen Refe-renzlinie oder Referenzfläche oder den Betriebszustand der Andruckrolle mit einem vorgegebenen Soll-Betriebszustand vergleicht.

Das Andrucksystem erfasst Betriebsdaten zur Position, zum Beispiel der Lage oder eines anderen Betriebszustandes der Andruckrolle relativ zu einer vorgegebenen Referenzlinie oder Referenzfläche. Diese Referenzlinie oder Referenzfläche kann beispielsweise mit der oben beschriebenen Fügeebene zusammenfallen oder auch parallel dazu liegen. Die Ebene der Schmalseite des Werkstücks ist ein Beispiel für eine Referenzebene bzw. Referenzfläche. Andere Betriebszustände können beispielsweise die Neigung, Rotation und Position der Andruckrolle in Ausstandrichtung sein. Diese Betriebsdaten können zur Anpassung der Einstellung der Andruckrolle verwendet werden, wobei nicht nur eine Steuerung der Andruckrolle, sondern auch eine kontinuierliche Nachregelung der Einstellung möglich ist. Das bedeutet, dass bei einem Werkstück gemessene Abweichungen zwischen Ist- und Soll-Betriebsdaten korrigiert und beim nächsten Werkstück wieder geprüft und ggf. weiter angepasst werden können, bis die Einstellung der Andruckrolle in einem gewünschten Bereich liegt.

Weiterhin können die erfassten Daten in einer Anzeigevorrichtung visualisiert werden, um eine optische Prozessunterstützung für den Bediener zu gewährleisten. Als Anzeigevorrichtung können zum Beispiel Bildschirme, oder auch "smarte Endgeräte" wie Smartphones, Smartwatches oder Tablets, sowie Geräte zur Anzeige von Augmented Reality verwendet werden.

Erfindungsgemäß umfasst das Andrucksystem eine Vergleichseinheit, die die erfassten Betriebsdaten mit vorgegebenen Soll-Daten vergleicht. Diese Vergleichseinheit ist Teil der Auswerteinrichtung. Ferner umfasst das Andrucksystem auch eine Steuereinrichtung und ist dazu eingerichtet, die Veränderung des Abstandes der Andruckrolle zu der vorgegebenen Referenzlinie oder Referenzfläche und/oder die Neigung der Andruckrolle in Abhängigkeit dieses Vergleichs so auszuführen, dass die Betriebsdaten im Wesentlichen den vorgegebenen Soll-Daten entsprechen.

Wie bereits oben beschrieben, kann die Messeinrichtung eine ganze Reihe von Betriebszuständen erfassen. Erfindungsgemäß ist die Messeinrichtung jedoch dazu ausgelegt, den Neigungswinkel der Andruckrolle zur vorgegebenen Referenzlinie oder Referenzfläche zu erfassen. Diese Messung bietet Informationen über den Neigungszustand der Andruckrolle, die dann beispielsweise durch die Maschinensteuerung oder eine entsprechende Auswerteinrichtung ausgewertet werden können.

Bei einer anderen bevorzugten Ausführungsform ist vorgesehen, dass die wenigstens eine Messeinrichtung dazu ausgelegt ist, den Abstand, insbesondere der Halterung oder der Drehachse, der Andruckrolle zu der vorgegebenen Referenzlinie oder Referenzfläche zu erfassen. Die Informationen über den Abstand können beispielsweise dazu verwendet werden, den Abstand auf einen bestimmten Soll-Abstand einzustellen. Dabei kann auch vorgesehen sein, dass die Auswerteinrichtung dazu ausgelegt ist, in Abhängigkeit des von der Messeinrichtung erfassten Abstandes den Neigungswinkel der Andruckrolle zu der vorgegebenen Referenzlinie oder Referenzfläche zu ermitteln.

Die Lage der Messeinrichtung, d. h. die Anordnung im Andrucksystem, kann je nach Anwendungsfall verschieden sein. Beispielsweise kann vorgesehen sein, dass die Messeinrichtung am Halter, am Unterbau des Andrucksystems oder an der Andruckrolle oder deren Drehachse angebracht ist. Auch ist denkbar, dass die Messeinrichtung in einer Holzverarbeitungsmaschine ein vorgelagerter Sensor ist. Dieser ermöglicht die vorgelagerte Vermessung des Werkstücks, insbesondere die Neigung der Oberfläche der Schmalseite im Verhältnis zur momentanen Einstellung der Andruckrolle. Daraufhin kann die Andruckrolle der Kontur des Werkstücks angepasst werden, so dass die Einstellung der Andruckrolle bereits auf einem Sollwert steht, bevor das Werkstück die Andruckrolle erreicht.

Nach einer weiteren bevorzugten Ausführungsform kann vorgesehen sein, dass die Messeinrichtung dazu ausgelegt ist, den (Dreh-)Winkel der Lagerung der Andruckrolle zu erfassen. Auch über eine derartige Messung lassen sich Rückschlüsse auf die Neigung der Andruckrolle zur Referenzlinie bzw. Referenzfläche ziehen.

Die Halterung der Andruckrolle kann beispielsweise auf einem Unterbau, insbesondere linear verschieblich und/oder verschwenkbar, gelagert sein. Nach einer anderen Ausführungsform ist es möglich, dass die Halterung fest auf einem linear verschieblichen und/oder verschwenkbaren Unterbau gelagert ist. Ein verschieblicher oder verschwenkbarer Unterbau ist besonders dann vorteilhaft, wenn das Andrucksystem mehr als nur eine Andruckrolle aufweist und eine Verstellung des Andrucksystems, beispielsweise aufgrund der von der Messeinrichtung erfassten Betriebsdaten, alle vorhandenen Andruckrollen gleichermaßen erfassen soll. Natürlich können auch mehrere Andruckrollen individuell verstellbar, d. h. in der Neigung verstellbar oder verschieblich, ausgebildet sein.

Auch ist denkbar, dass wenigstens eine Andruckrolle über einen Hebel verschwenkbar gelagert ist. Über einen solchen Hebel lassen sich auf einfache Weise Zustellbewegungen realisieren. Dabei kann vorgesehen sein, dass die wenigstens eine Messeinrichtung dazu ausgelegt ist, den (Dreh-)Winkel des Hebels oder den Abstand der Andruckrolle von der Messeinrichtung zu erfassen. Auch diese Informationen lassen sich über die Auswerteinrichtung auswerten und für die Steuerung bzw. Regelung des Andrucksystems einsetzen.

Neben der Lage der Andruckrolle kann vorgesehen sein, dass die wenigstens eine Messeinrichtung dazu ausgelegt ist, den Drehzustand der Andruckrolle zu erfassen. Hierüber lassen sich Informationen darüber gewinnen, ob beispielsweise Verunreinigungen durch ausgehärteten Schmelzkleber oder andere Blockierungen vorliegen, die den ordnungsgemäßen Betrieb des Andrucksystems durch Blockierung der Andruckrolle beeinträchtigen. Solche Beeinträchtigungen lassen sich auf diese Weise sehr früh erkennen und durch die Auswerteinrichtung auswerten und können von der Maschinensteuerung aufgrund der von der Auswerteinrichtung ermittelten Erkenntnisse dazu verwendet werden, frühzeitig Gegenmaßnahmen zu ergreifen. Solche Gegenmaßnahmen können neben einer Verstellung der Einstellung der Andruckrolle auch das vorübergehende Anhalten der Maschine beinhalten.

Je nachdem, was die Auswerteinrichtung ermittelt, muss das Andrucksystem entsprechend durch die Steuereinrichtung der Maschine nachgestellt oder nachgeregelt werden. Bevorzugt umfasst das Andrucksystem daher weiter eine Stelleinrichtung, die geeignet ist, die Lage oder Position der Andruckrolle zu der vorgegebenen Referenzlinie oder Referenzfläche zu verändern. Wie oben beschrieben, kann dieses Verändern durch ein einfaches Anpassen der Andruckrolle geschehen, also einen reinen Steuervorgang, oder aber bei kontinuierlicher oder jedenfalls regelmäßiger Messung des Betriebszustandes auch in Form einer Regelung. Dies kann auf unterschiedliche Weise erfolgen, z. B. kann die Stelleinrichtung dazu ausgelegt sein, die Position der Halterung und/oder des Unterbaus linear und/oder über wenigstens einen Drehpunkt zu verstellen.

Beim erfindungsgemäßen Verfahren kommt eine Holzverarbeitungsmaschine, insbesondere Kantenanleimmaschine, zum Einsatz welche ein oben beschriebenes Andrucksystem aufweist.

Dabei weist die Holzverarbeitungsmaschine ein Maschinenbett auf, wobei die Halterung oder die Halterungen der Andruckrolle oder die Andruckrolle selbst gegenüber dem Maschinenbett schwenkbeweglich gelagert und die Schwenkstellung der Halterung oder aller Halterungen oder der Andruckrolle selbst mittels eines Schwenkantriebs oder Aktors verstellbar ist.

Je nach Fehleinstellung, die über die erfindungsgemäße Messeinrichtung bekannt wird, kann es sich anbieten, dass Fehlteile aus dem aktuellen Verarbeitungsprozess ausgesondert werden. Dazu ist bevorzugt vorgesehen, dass die Holzverarbeitungsmaschine eine Kennzeichnungseinrichtung aufweist, welche dazu geeignet ist, fehlerhafte Werkstücke zu kennzeichnen. Mit dieser Kennzeichnung wird beispielsweise dem Maschinenpersonal angezeigt, dass das betreffende Werkstück fehlerhaft ist, und es aus dem Prozess entnommen werden kann. Vorstellbar ist natürlich auch, dass die Kennzeichnungen zumindest maschinenlesbar sind. In einem solchen Fall kann die Holzverarbeitungsmaschine beispielsweise eine Ausschleuseeinrichtung umfassen, die von der Kennzeichnungseinrichtung gekennzeichnete, fehlerhafte Werkstücke ausschleust.

Das erfindungsgemäße Verfahren dient zum Betrieb der zuvor beschriebenen Holzverarbeitungsmaschine. Bei diesem Verfahren werden folgende Schritte ausgeführt:
a. Die Andruckrolle wird auf eine vorgegebene oder errechnete Sollposition eingestellt,
b. es wird ein erstes Werkstück
   i) bearbeitet und dabei werden mittels der wenigstens einen Messeinrichtung die aktuellen Betriebsdaten der Andruckrolle erfasst, oder/und
   ii) vor der Bearbeitung wird das Werkstück über einen ersten Sensor und ein Kantenband über einen zweiten Sensor vermessen, wobei aus den gemessenen Daten ein Sollwert für die Einstellung der Andruckrolle errechnet wird,
c. die erfassten Betriebsdaten werden mit den vorgegebenen oder errechneten Soll-Daten verglichen,
d. bei einer Abweichung der aktuellen Betriebsdaten von den vorgegebenen oder errechneten Sollwerten werden Korrekturwerte berechnet und als neue Sollwerte übernommen und das Verfahren mit diesen Sollwerten fortgesetzt.

Nach einer bevorzugten Variante werden die Schritte a bis d wiederholt. Letzteres dient insbesondere einer ständigen Erfassung des Zustandes des Andrucksystems. Auf diese Weise ist es auch möglich, während des Betriebs der Holzverarbeitungsmaschine die Einstellungen der Andruckrolle relativ zum Werkstück fortlaufend anzupassen. Letztlich lassen sich dadurch die Einstellungen auf optimale Werte einregeln, was wiederum den Verarbeitungsprozess einerseits und die Qualität der gefertigten Teile andererseits verbessert.

Die Erfindung wird nachfolgend anhand der Figuren 1 bis 16 näher erläutert.
Figur 1 zeigt eine schematische Draufsicht auf eine im erfindungsgemäßen Verfahren eingesetzte Holzverarbeitungsmaschine.
Figur 2 zeigt schematisch eine zu einer Referenzfläche geneigte Andruckrolle in seitlicher Ansicht.
Figuren 3A und 3B zeigen eine erste mögliche Konfiguration zum Messen der Neigung (Figur 3A) und der Lage (Figur 3B) einer Andruckrolle in seitlicher Ansicht.
Figur 4 zeigt eine zweite mögliche Konfiguration zum Messen der Neigung einer Andruckrolle in seitlicher Ansicht.
Figur 5 zeigt eine dritte mögliche Konfiguration zum Messen der Neigung einer Andruckrolle in seitlicher Ansicht.
Figur 6 zeigt eine modifizierte Ausführungsform der in Figur 5 gezeigten Ausführung zum Messen der Neigung einer Andruckrolle in seitlicher Ansicht.
Figur 7 zeigt eine mögliche Konfiguration zum Messen der Lage der Andruckrolle in seitlicher Ansicht.
Figur 8 zeigt eine zweite mögliche Konfiguration zum Messen der Lage einer Andruckrolle in seitlicher Ansicht.
Figur 9 zeigt eine dritte mögliche Konfiguration zum Messen der Lage einer Andruckrolle in seitlicher Ansicht.
Figur 10 zeigt eine Draufsicht auf eine vierte mögliche Konfiguration zum Messen der Lage einer Andruckrolle.
Figur 11 zeigt eine Draufsicht auf eine fünfte mögliche Konfiguration zum Messen der Lage einer Andruckrolle.
Figur 12A zeigt eine Konfiguration zum Messen des Drehzustandes der Andruckrolle.
Figur 12B verdeutlicht die Drehrichtung der Andruckrolle.
Figur 13 zeigt schematisch verschiedene Verstellmöglichkeiten der Andruckrolle in seitlicher Ansicht.
Figur 14 zeigt eine Seitenansicht als Beispiel für eine mögliche Ausführungsform zur Verstellung der Neigung oder der Lage der Andruckrolle.
Figur 15 zeigt eine Seitenansicht für eine zweite Ausführungsform zur Verstellung der Neigung oder der Lage der Andruckrolle.
Figur 16 zeigt eine Seitenansicht einer alternativen Lagerung der Andruckrolle.

In Figur 1 ist eine schematische Draufsicht auf eine beispielhafte Holzverarbeitungsmaschine in Gestalt einer Kantenanleimmaschine dargestellt. Im vorliegenden Fall wird ein Werkstück 3, welches plattenförmig ist, in Richtung X durch die Vorrichtung transportiert. Im Regelfall wird dabei die Schmalseite des Werkstücks 3 über eine Fräseinrichtung 7 formatiert und dann an der Station 5 mit Klebstoff beschichtet. Dahinter wird dann ein Kantenband 2 an das Werkstück herangefahren und mittels eines Andrucksystems 60 gegen die Schmalseite des Werkstücks 3 gedrückt. Üblicherweise umfasst ein solches Andrucksystem wenigstens eine Andruckrolle 62, meistens ist neben einer solchen Hauptandruckrolle 62 auch wenigstens eine Nebenandruckrolle 62' vorgesehen, die vor allem dazu dient, das Kantenband noch unter Druck zusammen mit dem Werkstück 3 ein Stück weit weiter in Vorschubrichtung X zu führen.

V bezeichnet eine Referenzlinie oder Referenzfläche, die im Folgenden im Zusammenhang mit der Erfindung noch näher erläutert wird. Die Positionen 6 und 4 sind Sensoren, welche beispielsweise die Lage der zu beschichtenden Schmalseite des Werkstücks 3 bzw. die Dicke des Kantenbandes 2 messen. Die Informationen dieser Sensoren 6, 4 können erfindungsgemäß dazu verwendet werden, das Andrucksystem 60 zu steuern oder zu regeln.

Welche anderen Messmöglichkeiten es noch am Andrucksystem 60 selbst gibt, soll nun anhand der Figuren 2 bis 12B erläutert werden.

Figur 2 zeigt schematisch eine Andruckrolle 62, die Teil eines erfindungsgemäßen Andrucksystems 60 ist. Die Andruckrolle 62 ist um eine Drehachse A drehbar. Wie man in der Zeichnung erkennt, ist die Andruckrolle 62 hinsichtlich ihrer Drehachse gegenüber einer Referenzlinie oder Referenzfläche V angestellt, sodass die Mantelfläche der Andruckrolle 62 bzw. ihre Drehachse A zur Referenzlinie bzw. Referenzfläche V einen Winkel α ausbilden. Im gezeigten Beispiel verläuft die Referenzlinie bzw. Referenzfläche V parallel zur Vertikalrichtung Z. Y bezeichnet dabei eine zu Z senkrechte Richtung, die ebenfalls senkrecht zur oben genannten Vorschubrichtung X verläuft. Je nach Bearbeitung eines Werkstücks kann es entweder gewünscht sein, einen definierten Neigungswinkel α einzustellen oder aber beispielsweise eine unerwünschte Schrägstellung zu korrigieren. Dazu bietet die vorliegende Erfindung eine Reihe unterschiedlicher Möglichkeiten.

Zunächst muss der Neigungswinkel α erfasst werden. Dazu kann eine Messeinrichtung 68 vorgesehen sein, die - wie in Figur 3A gezeigt - die Schrägstellung der Drehachse A zur Referenzlinie oder Referenzebene V erfasst. Wie in Figur 3B gezeigt, kann die Andruckrolle 62 in einer Rollenhalterung 63 gelagert sein. Zur Verstellung der Lage oder Neigung der Andruckrolle 62 kann entweder die Rolle in der Rollenhalterung 63 verstellt werden oder die Rollenhalterung 63 selbst relativ zu anderen Bauteilen des Andrucksystems verstellt werden. In dem Beispiel in Figur 3B lässt sich die Rollenhalterung 63 in den Richtungen Y und Z über entsprechende Stelleinrichtungen 66 bzw. 67 verschieben.

Zur Neigungsverstellung der Andruckrolle 62 kann die Andruckrolle 62 in der Halterung 63 schwenkbar gelagert sein. In dem Beispiel der Figur 4 dienen dazu ein unteres Schwenklager 65 und ein am gegenüberliegenden axialen Ende der Andruckrolle 62 angeordnetes oberes Schwenklager 69. Das obere Schwenklager 69 ist dabei an einem beweglichen Abschnitt 63a gelagert, der Teil der Halterung 63 ist. Dieser bewegliche obere Lagerabschnitt ist im gezeigten Beispiel zur Referenzlinie bzw. Referenzebene V hin in Richtung Y hin und her verschieblich ausgebildet. Dies ist durch den Pfeil P1 angedeutet. Bei dieser Konstellation verursacht also das Verschieben des Abschnitts 63a in Richtung des Pfeils P1 eine Veränderung des Neigungswinkels α. Erfolgt die Verschiebung in Richtung der Referenzlinie bzw. Referenzfläche V, so wird der Neigungswinkel α kleiner. Bei der Verschiebung in die entgegengesetzte Richtung wird der Neigungswinkel α entsprechend größer. Die Neigungsstellung kann im gezeigten Beispiel über eine Messeinrichtung 68 erfolgen, die an dem verschieblichen Teil 63a angebracht ist. Beim Verschieben des Teils 63a ändert sich auch der Abstand S zwischen der Messeinrichtung 68 und dem übrigen Teil der Halterung 63. Aufgrund der gezeigten Geometrie ist dieser Abstand S ein Maß für die Schrägstellung der Rollenachse A, da diese über die beiden Drehlager 65 und 69 mit der Halterung verbunden ist. Das Auswerten des Messergebnisses der Messeinrichtung 68 kann also dazu verwendet werden, eine gewünschte Neigung der Andruckrolle 62 einzustellen. Einerseits kann die gemessene aktuelle Lage, der gemessene Drehzustand bzw. die gemessene Neigung der Andruckrolle 62 dazu verwendet werden, diese gemessenen Werte mit Sollwerten zu vergleichen und eine entsprechende Information über den aktuellen Zustand der Andruckrolle 62 an die Maschinensteuerung zu übermitteln. Natürlich kann ein Vergleich solcher Werte auch dazu verwendet werden, eine Zustandsänderung der Andruckrolle 62 auf einen vorgegebenen Sollwert durchzuführen.

Als Alternative zu der in Figur 4 dargestellten Ausführungsform kann die Neigung der Andruckrolle 62, wie in Figur 5 dargestellt, auch über einen an der Halterung 63, insbesondere am oberen Teil 63a, angebrachten Winkelsensor 68 bestimmt werden. Bei dieser Ausführungsform ist die Halterung 63 am Unterbau 64 über ein Schwenklager 61 angelenkt. Die komplette Halterung 63 lässt sich also gegenüber dem Unterbau 64 verschränken. Die Schwenkstellung wird über den Winkelsensor 68 an die Maschinensteuerung oder eine entsprechende Auswerteinrichtung übertragen und bildet ein Maß für den Winkel α der Andruckrolle 62 zur Referenzfläche bzw. Referenzlinie V.

Alternativ zu der in Figur 5 dargestellten Ausführungsform kann ein entsprechender Messsensor 68 auch direkt am Schwenklager 61 angeordnet sein. Hier kann dann direkt die Drehbewegung des Schwenklagers 61 erfasst werden und so auf den Neigungswinkel α zurückgeschlossen werden. Natürlich muss eine solche Messeinrichtung auf eine Nulllinie, beispielsweise die Referenzlinie oder Referenzebene V, kalibriert sein.

Zur Erfassung der Lage der Andruckrolle, d. h. insbesondere des Abstandes L zur Referenzlinie oder Referenzfläche V, kann beispielsweise an einem festen Teil, beispielsweise der Lagerachse bzw. Welle 62a der Rolle 62 ein Abstandssensor 68 angeordnet werden, wie dies in Figur 7 dargestellt ist. Dessen zurückgegebene Messwerte lassen sich dann in den Abstand L der Andruckrolle 62 zur Referenzebene umrechnen.

Ein solcher Abstandssensor 68 kann natürlich auch an der Halterung 63 angeordnet sein. Dies ist in Figur 8 dargestellt. Wenn die Halterung 63 in Richtung Y auf die Referenzlinie oder Referenzfläche V zu bewegt wird, verringert sich der Abstand L. Über eine Tastung kann der Abstand L mit dieser Anordnung während des Betriebs des Andrucksystems fortwährend überwacht werden. Die zurückgegebenen Messwerte vom Messsensor 68 können dann dazu verwendet werden, die Tastung der Andruckrolle 62 zu verändern und insbesondere auf einen Sollwert einzustellen oder einzuregeln. Natürlich kann eine entsprechende Messeinrichtung 68 auch am Unterbau 64 des Andrucksystems angeordnet sein und eine entsprechende Veränderung des Abstandes L durch eine relative Veränderung des Halters 63 zum Unterbau 64 erfassen. Eine solche Situation ist in Figur 9 dargestellt.

In einer weiteren erfindungsgemäßen Ausführungsform kann die Verstellung der Andruckrolle 62 über eine Schwinge 70 erfolgen. Durch die Veränderung der Winkelstellung der Schwinge 70, an der die Andruckrolle 62 gelagert ist, in der XY-Ebene, hier angedeutet durch den Pfeil U, wird der Abstand L zwischen der Andruckrolle 62 und der Referenzlinie bzw. Referenzfläche V verändert. Die momentane Winkelstellung kann beispielsweise im gezeigten Beispiel durch einen Drehwinkelsensor 68 erfasst werden, der an der Drehachse 71 der Schwinge 70 angeordnet ist und ihren Drehwinkel bestimmt.

Alternativ hierzu, Figur 11, ist es möglich, die Drehung der Schwinge 70 auch über einen Tastsensor 68 z. B. auf der der Referenzlinie oder Referenzfläche V abgewandten Seite der Andruckrolle 62 zu erfassen. Hier wird der Abstand T der Andruckrolle 62 zum Tastsensor 68 erfasst, um daraus dann auf den Abstand L zwischen Andruckrolle 62 und Referenzfläche bzw. Referenzebene V zu schließen oder diesen zu messen.

Ein weiterer Zustand, der alternativ oder ergänzend mit einer erfindungsgemäßen Messeinrichtung 68 erfasst werden kann, ist der Drehzustand der Andruckrolle 62. Dazu weist die Andruckrolle 62 einen Rotationssensor 68 auf, Figur 12A, der die Drehung (Pfeil R, Fig. 12B) der Andruckrolle 62 erfasst. Dabei kann einerseits die Drehzahl bestimmt werden, diese kann beispielsweise dann mit einem vorgegebenen Sollwert verglichen werden. Auch ist es natürlich möglich, Drehmomente zu messen, um festzustellen, ob die Andruckrolle 62 frei dreht oder etwaige Widerstände eine ordnungsgemäße Drehung der Andruckrolle erschweren oder verhindern. Gegebenenfalls kann bei erschwertem Drehen eine Meldung an die Maschinensteuerung erfolgen, dass die Andruckrolle 62 nicht ordnungsgemäß funktioniert und gegebenenfalls gewartet werden muss. Natürlich ist es auch hier möglich, den Drehzustand der Andruckrolle 62 mit einem vorgegebenen Sollwert zu vergleichen, um gegebenenfalls die Drehzahl der Andruckrolle 68 nachzusteuern.

Verstellmöglichkeiten, die die Lage der Andruckrolle relativ zur Referenzlinie oder Referenzfläche V abbilden, sind in Figur 13 schematisch dargestellt. Dabei lässt sich durch entsprechende Stelleinrichtungen 66 bzw. 67 einerseits die Neigung der Andruckrolle 62 zwischen einer vertikalen Ausrichtung in eine geneigte Ausrichtung (angedeutet durch die Achse A' bzw. die Rolle 62' in den gestrichelten Linien auf der linken Seite von Figur 13) verändern. Genauso lässt sich eine Veränderung des Abstandes der Andruckrolle 62 zur Referenzlinie bzw. Referenzfläche V in Richtung Y verstellen (angedeutet durch die Achse A' bzw. die Rolle 62' in den gestrichelten Linien auf der rechten Seite von Figur 13). Es ist durchaus möglich, dass das erfindungsgemäße Andrucksystem lediglich eine der beiden gezeigten Verstellmöglichkeiten aufweist.

In Figur 14 ist beispielsweise eine Option gezeigt, bei der die Halterung 63 einen oberen verschieblichen Teil 63a und einen unteren verschieblichen Teil 63a aufweist. An diesen beiden verschieblichen Teilen 63a befindet sich ein oberes Schwenklager 69 bzw. ein unteres Schwenklager 65, mit denen die Andruckrolle 62 an der Halterung 63 gelagert ist. Durch synchrones Verschieben der beiden Teile 63a erfolgt lediglich eine Abstandsänderung der Andruckrolle 62 relativ zur Referenzlinie oder Referenzebene V. Asynchrones Verschieben, d. h. unterschiedliches Ansteuern der beiden Stelleinrichtungen 66, 67 bewirkt, dass die beiden Teile 63a zwar verschoben werden, allerdings führt die Andruckrolle 62 dabei auch eine Schwenkbewegung um das obere Schwenklager 69 und das untere Schwenklager 65 aus. Auf diese Weise lässt sich also die Neigung der Andruckrolle 62 gegebenenfalls zusammen mit einer Verschiebung zur Referenzlinie oder Referenzfläche V hin oder von dieser weg erreichen, da insoweit die Drehpunkte verlagert werden.

In Figur 15 ist eine zu Figur 14 alternative Ausführungsform gezeigt. Hier ist der Halter 63 am Unterbau 64 gelagert. Der Halter 63 lässt sich dann über die Stelleinrichtungen 67 in Richtung auf die Referenzlinie bzw. Referenzfläche V in Richtung Y und gegebenenfalls auch vertikal dazu in Richtung Z verschieben. Zum Verschwenken der Andruckrolle 62 wird die Stelleinrichtung 66 betätigt, die die am oberen Teil 63a des Halters 63 gelagerte Welle der Andruckrolle 62 in Richtung Y verschiebt. Dadurch wird die Andruckrolle 62 um die Achse 61 geschwenkt. Mit dieser Einrichtung lassen sich wie mit der in Figur 14 dargestellten Einrichtung sowohl reine Translationsbewegungen der Andruckrolle 62 in Richtung auf die Referenzlinie oder Referenzfläche V oder von dieser weg realisieren wie auch eine Neigungsverstellung der Andruckrolle 62 allein oder in Kombination mit einer Translationsbewegung.

Grundsätzlich ist darauf hinzuweisen, dass lediglich für die Neigungsverstellung ein entsprechender Halter nicht zwingend erforderlich ist. Es ist auch möglich, wie dies in Figur 16 gezeigt ist, die Andruckrolle 62 einseitig fliegend zu lagern. Das Drehlager 61 kann beispielsweise am Unterbau angeordnet sein. Entsprechend ist ein Drehantrieb vorzusehen, der die Andruckrolle 62 um das Drehlager 61 herum beispielsweise in Pfeilrichtung P dreht.

Das erfindungsgemäße Andrucksystem bietet verschiedene Möglichkeiten der Positionierung der Messeinrichtung einerseits und der Lagerung der Andruckrolle andererseits. Neigungsverstellungen der Rolle sind ebenso möglich wie Translationsverstellungen oder auch Kombinationen daraus. Zudem kann der Drehzustand der Andruckrolle erfasst werden. Mit der vorliegenden Erfindung ist es sowohl möglich, den Betriebszustand der Andruckrolle auf einen vorgegebenen Sollwert einzustellen, beispielsweise auf eine bestimmte Drehzahl, einen bestimmten Neigungswinkel zur Referenzlinie oder Referenzebene oder/und einen bestimmten Abstand hiervon. Ebenso ist es möglich, durch kontinuierliches Messen des Zustands der Rolle und Vergleichen der gemessenen Werte mit Vorgabewerten zu erreichen, dass die Einstellung der Andruckrolle auf einen Optimalwert eingeregelt wird.

## Patentansprüche

1. Verfahren zum Betrieb einer Holzverarbeitungsmaschine, welche folgendes umfasst:
ein Andrucksystem (60) zum Andrücken eines Beschichtungsmaterials, insbesondere eines Kantenbandes, an die Schmalseite eines plattenförmigen Werkstücks aus Holz oder Holzersatzstoff, aufweisend wenigstens eine in einer Halterung (63) um eine Drehachse (A) drehbar gelagerte Andruckrolle (62) sowie wenigstens eine Messeinrichtung (68), welche dazu ausgelegt ist, Betriebsdaten betreffend die Lage oder Position oder den Betriebszustand der Andruckrolle (62) zu einer vorgegebenen Referenzlinie oder Referenzfläche (V) zu erfassen, wobei das Andrucksystem (60) ferner eine Auswerteinrichtung umfasst, welche in Abhängigkeit der von der Messeinrichtung (68) erfassten Betriebsdaten die Lage oder Position der Andruckrolle (62) relativ zu der vorgegebenen Referenzlinie oder Referenzfläche (V) oder den Betriebszustand der Andruckrolle (62) mit einem vorgegebenen Soll-Betriebszustand vergleicht, und wobei
die Messeinrichtung (68) dazu ausgelegt ist, den Neigungswinkel (α) der Andruckrolle (62) zur vorgegebenen Referenzlinie oder Referenzfläche (V) zu erfassen;
**dadurch gekennzeichnet, dass** die Holzverarbeitungsmaschine umfasst:
ein Maschinenbett, wobei die Halterung (63) oder die Halterungen (63) der Andruckrolle (62) oder die Andruckrolle (62) selbst gegenüber dem Maschinenbett schwenkbeweglich gelagert und die Schwenkstellung der Halterung oder aller Halterungen oder der Andruckrolle (62) selbst mittels eines Schwenkantriebs oder Aktors verstellbar ist, wobei bei dem Verfahren folgende Schritte ausgeführt werden:
a. Die Andruckrolle (62) wird auf eine vorgegebene oder errechnete Sollposition eingestellt,
b. es wird ein erstes Werkstück (3)
i) bearbeitet und dabei werden mittels der wenigstens einen Messeinrichtung (68) die aktuellen Betriebsdaten der Andruckrolle (62) erfasst, oder/und
ii) vor der Bearbeitung wird das Werkstück (3) über einen ersten Sensor (6) und ein Kantenband (2) über einen zweiten Sensor (4) vermessen, wobei aus den gemessenen Daten ein Sollwert für die Einstellung der Andruckrolle (62) errechnet wird,
c. die erfassten Betriebsdaten werden mit den vorgegebenen oder errechneten Soll-Daten verglichen,
d. bei einer Abweichung der aktuellen Betriebsdaten von den vorgegebenen oder errechneten Sollwerten werden Korrekturwerte berechnet und als neue Sollwerte übernommen und das Verfahren mit diesen Sollwerten fortgesetzt.

2. Verfahren nach Anspruch 1,
**dadurch gekennzeichnet,**
**dass** die Schritte a bis d wiederholt werden.

3. Verfahren nach dem Anspruch 1,
**dadurch gekennzeichnet,**
**dass** die Holzverarbeitungsmaschine (1) eine Kennzeichnungseinrichtung aufweist, welche dazu geeignet ist, fehlerhafte Werkstücke (3) zu kennzeichnen.

4. Verfahren nach dem Anspruch 1,
**dadurch gekennzeichnet,**
**dass** die Holzverarbeitungsmaschine (1) eine Ausschleuseeinrichtung aufweist, die von der Kennzeichnungseinrichtung gekennzeichnete, fehlerhafte Werkstücke (3) ausschleust.

5. Verfahren nach dem Anspruch 1,
**dadurch gekennzeichnet,**
**dass** das Andrucksystem (1) ferner eine Vergleichseinheit umfasst, die die erfassten Betriebsdaten mit vorgegebenen Soll-Daten vergleicht und eine Steuereinrichtung vorgesehen und dazu eingerichtet ist, die Veränderung des Abstandes der Andruckrolle (62) zu der vorgegebenen Referenzlinie oder Referenzfläche (V) und/oder die Neigung der Andruckrolle (62) in Abhängigkeit dieses Vergleichs so auszuführen, dass die Betriebsdaten im Wesentlichen den vorgegebenen Soll-Daten entsprechen.

6. Verfahren nach einem der Ansprüche 1, 5,
**dadurch gekennzeichnet,**
**dass** die wenigstens eine Messeinrichtung (68) dazu ausgelegt ist, den Abstand (L), insbesondere der Halterung (63) oder der Drehachse (A), der Andruckrolle (62) zu der vorgegebenen Referenzlinie oder Referenzfläche (V) zu erfassen.

7. Verfahren nach Anspruch 6,
**dadurch gekennzeichnet,**
**dass** die Auswerteinrichtung dazu ausgelegt ist, in Abhängigkeit des von der Messeinrichtung (68) erfassten Abstandes den Neigungswinkel (a) der Andruckrolle (62) zu der vorgegebenen Referenzlinie oder Referenzfläche (V) zu ermitteln.

8. Verfahren nach einem der Ansprüche 1, 5 - 7
**dadurch gekennzeichnet,**
**dass** die Messeinrichtung (68) am Halter (63), am Unterbau (64) des Andrucksystems (60) oder an der Andruckrolle (62) oder deren Drehachse angebracht ist.

9. Verfahren nach einem der Ansprüche 1, 5 - 8,
**dadurch gekennzeichnet,**
**dass** die Messeinrichtung (68) dazu ausgelegt ist, den (Dreh-)Winkel (α) der Lagerung der Andruckrolle (62) zu erfassen.

10. Verfahren nach einem der Ansprüche 1, 5-9,
**dadurch gekennzeichnet,**
**dass** die Halterung (63) auf einem Unterbau (64), insbesondere linear verschieblich und/oder verschwenkbar, gelagert ist oder fest auf einem linear verschieblichen und/oder verschwenkbaren Unterbau (64) gelagert ist.

11. Verfahren nach einem der Ansprüche 1, 5 - 10,
**dadurch gekennzeichnet,**
**dass** die Andruckrolle (68) über einen Hebel (70) verschwenkbar gelagert ist.

12. Verfahren nach Anspruch 11,
**dadurch gekennzeichnet,**
**dass** die wenigstens eine Messeinrichtung (68) dazu ausgelegt ist, den (Dreh-)Winkel (U) des Hebels (10) oder den Abstand (T) der Andruckrolle (62) von der Messeinrichtung (68) zu erfassen.

13. Verfahren nach einem der Ansprüche 1, 5 - 12,
**dadurch gekennzeichnet,**
**dass** die wenigstens eine Messeinrichtung (68) dazu ausgelegt ist, den Drehzustand (R) der Andruckrolle (62) zu erfassen.

14. Verfahren nach einem der Ansprüche 1, 5-13,
**dadurch gekennzeichnet,**
**dass** das Andrucksystem weiter eine Stelleinrichtung (66, 67) umfasst, die geeignet ist, die Lage oder Position der Andruckrolle (62) zu der vorgegebenen Referenzlinie oder Referenzfläche (V) zu verändern.

15. Verfahren nach Anspruch 14,
**dadurch gekennzeichnet,**
**dass** die Stelleinrichtung (66, 67) dazu ausgelegt ist, die Position der Halterung (63) und/oder des Unterbaus (64) linear und/oder über wenigstens einen Drehpunkt (65, 69) zu verstellen.

## Claims

1. Method of operating a woodworking machine which comprises the following:
a contact pressure system (60) for pressing a coating material, in particular an edgeband, onto the narrow side of a plate-type workpiece of wood or wood substitutes, having at least one contact pressure roller (62), which is mounted in a holder (63) so as to be rotatable about an axis of rotation (A), as well at least one measuring unit (68) which is configured to record operating data relating to the bearing or position or operating state of the contact pressure roller (62) relative to a predetermined reference line or reference surface (V), wherein the contact pressure system (60) further has an evaluating unit which compares in dependence on the operating data recorded by the measuring unit (68) the bearing or position of the contact pressure roller (62) relative to the predetermined reference line or reference surface (V) or the operating state of the contact pressure roller (62) with a predetermined target operating state, and
wherein the measuring unit (68) is configured to detect the angle of inclination (α) of the contact pressure roller (62) relative to the predetermined reference line or reference surface (V); **characterised in that** the woodworking machine comprises:
a machine bed wherein the holder (63) or the holders (63) of the contact pressure roller (62) or the contact pressure roller (62) itself is mounted for pivotal movement relative to the machine bed and the pivot position of the holder or of all of the holders or of the contact pressure roller (62) itself is adjustable by means of a pivot drive or actuator wherein for the method the following steps are carried out:
a. the contact pressure roller (62) is set to a predetermined or calculated target position,
b. a first workpiece (3) is
i) machined and then the updated operating data of the contact pressure roller (62) are recorded by means of the at least one measuring device (68), and/or
ii) prior to machining, the workpiece (3) is measured via a first sensor (6) and an edgeband (2) is measured via a second sensor (4), wherein a target value for setting the contact pressure roller (62) is calculated from the measured data,
c. the recorded operating data are compared with the predetermined or calculated target values,
d. in the event of a deviation of the updated operating data from the predetermined or calculated target values, correction values are calculated and adopted as new target values and the method is continued with these target values.

2. Method according to Claim 1
**characterised in**
**that** the steps a to d are repeated.

3. Method according to Claim 1
**characterised in**
**that** the woodworking machine (1) has an identification unit which is suitable for identifying faulty workpieces (3).

4. Method according to Claim 1
**characterised in**
**that** the woodworking machine (1) has a sluice unit which ejects the faulty workpieces (3) marked out by the identification unit.

5. Method according to Claim 1
**characterised in**
**that** the contact pressure system (1) further comprises a comparison unit which compares the recorded operating data with predetermined target data, and a control unit is provided and configured to undertake the change of the distance of the contact pressure roller (62) from the predetermined reference line or reference surface (V) and/or the incline of the contact pressure roller (62) in dependence on this comparison so that the operating data correspond substantially to the predetermined target data.

6. Method according to one of Claims 1, 5
**characterised in**
**that** the at least one measuring unit (68) is configured to record the distance (L), in particular of the holder (63) or axis of rotation (A), of the contact pressure roller (62) from the predetermined reference line or reference surface (V).

7. Method according to Claim 6
**characterised in**
**that** the evaluation device is configured to determine in dependence on the distance recorded by the measuring unit (68) the angle (α) of inclination of the contact pressure roller (62) to the predetermined reference line or reference surface (V).

8. Method according to one of Claims 1, 5-7
**characterised in**
**that** the measuring unit (68) is attached to the holder (63), the base unit (64) of the contact pressure system (60) or to the contact pressure roller (62) or its axis of rotation.

9. Method according to one of claims 1, 5-8
**characterised in**
**that** the measuring unit (68) is configured to record the angle (α) (of rotation) of the bearing of the contact pressure roller (62).

10. Method according to one of Claims 1, 5-9
**characterised in**
**that** the holder (63) is mounted, in linearly displaceable and/or pivotal manner, on a base unit (64), or is mounted fixed on a linearly displaceable and/or pivotal base unit (64).

11. Method according to one of Claims 1, 5-10
**characterised in**
**that** the contact pressure roller (68) is mounted for pivotal movement via a lever (70).

12. Method according to Claim 11
**characterised in**
**that** the at least one measuring unit (68) is configured to record the angle (U) (of rotation) of the lever (10), or the distance (T) of the contact pressure roller (62) from the measuring unit (68).

13. Method according to one of Claims 1, 5-12
**characterised in**
**that** the at least one measuring unit (68) is configured to record the rotational state (R) of the contact pressure roller (62).

14. Method according to one of claims 1, 5-13
**characterised in**
**that** the contact pressure system further comprises a positioning system (66, 67) which is suitable for changing the bearing or position of the contact pressure roller (62) relative to the predetermined reference line or reference surface (V).

15. Method according to Claim 14,
**characterised in**
**that** the positioning system (66, 67) is designed to adjust the position of the holder (63) and/or of the base unit (64) linearly and/or through at least one rotational point (65, 69).

## Revendications

1. Procédé de fonctionnement d'une machine pour le travail du bois comportant:
un système de pression (60) pour presser un matériau de revêtement, surtout une bande de chant, au petit côté d'une pièce en forme de plaque en bois ou en substitution du bois, comprenant au moins un rouleau de pression (62) monté dans un support (63) de manière à pouvoir tourner autour d'un axe de rotation (A) ainsi qu'au moins un appareil de mesure (68), qui est conçu pour détecter des données opérationnelles concernant l'emplacement ou la position ou l'état de fonctionnement du rouleau de pression (62) par rapport à une ligne de référence ou une surface de référence (V) prédéterminée, dans lequel le système de pression (60) en outre comporte un moyen d'évaluation, qui, en fonction des données opérationnelles détectées par l'appareil de mesure (68), compare l'emplacement ou la position du rouleau de pression (62) par rapport à la ligne de référence ou la surface de référence prédéterminée ou l'état de fonctionnement du rouleau de pression (62) à un état consigne de fonctionnement,
et dans lequel
l'appareil de mesure (68) est conçu pour détecter l'angle d'inclinaison (α) du rouleau de pression (62) par rapport à la ligne de référence ou la surface de référence (V) prédéterminée;
**caractérisé en ce que** la machine pour le travail du bois comporte:
un banc de machine, dans lequel le support (63) ou les supports (63) du rouleau de pression (62) ou le rouleau de pression (62) lui-même est monté de manière à pouvoir pivoter par rapport au banc de machine et la position de pivotement du support ou de tous les supports ou du rouleau de pression (62) lui-même est réglable au moyen d'un entraînement de pivotement ou d'un actionneur, dans lequel les étapes suivantes sont réalisées dans la procédure:
a. le rouleau de pression (62) est ajusté à une position de consigne prédéterminée ou calculée,
b. une première pièce (3)
i) est traitée et à cette occasion les données opérationnelles actuelles du rouleau de pression (62) sont détectées par l'intermédiaire dudit au moins un appareil de mesure (68), et/ou
ii) avant le traitement, la pièce (3) est mesurée par un premier capteur (6), et une bande de chant (2) par un un second capteur (4), dans lequel une valeur de consigne pour l'ajustement du rouleau de pression (62) est calculée à partir des données mesurées,
c. les données opérationnelles détectées sont comparées aux données de consigne prédéterminées ou calculées,
d. si les données opérationnelles actuelles diffèrent des valeurs de consigne prédéterminées ou calculées, des valeurs de correction sont calculées et repris en tant que nouvelles valeurs de consigne et le procédé est continué avec ces valeurs de consigne.

2. Procédé selon la revendication 1,
**caractérisé en ce**
**que** les étapes a à d sont répétées.

3. Procédé selon la revendication 1,
**caractérisé en ce**
**que** la machine pour le travail du bois (1) comporte un moyen d'identification qui est capable de marquer des pièces (3) défectueuses.

4. Procédé selon la revendication 1,
**caractérisé en ce**
**que** la machine pour le travail du bois (1) comporte un moyen d'évacuation qui évacue des pièces (3) défectueuses identifiées par le moyen d'identification.

5. Procédé selon la revendication 1,
**caractérisé en ce**
**que** le système de pression (60) en outre comporte une unité de comparaison, qui compare les données opérationnelles détectées aux données de consigne prédéterminées, et un dispositif de commande est prévu et conçu pour réaliser la variation de la distance du rouleau de pression (62) par rapport à la ligne de référence ou la surface de référence (V) prédéterminée et/ou l'inclinaison du rouleau de pression (62) en fonction de cette comparaison de sorte que les données opérationnelles correspondent essentiellement aux données de consigne prédéterminées.

6. Procédé selon la revendication 1, 5
**caractérisé en ce**
**que** ledit au moins un appareil de mesure (68) est conçu pour détecter la distance (L), surtout du support (63) ou de l'axe de rotation (A), du rouleau de pression (62) par rapport à la ligne de référence ou la surface de référence (V) prédéterminée.

7. Procédé selon la revendication 6,
**caractérisé en ce**
**que** le moyen d'évaluation est conçu pour déterminer, en fonction de la distance détecté par l'appareil de mesure (68), l'angle d'inclinaison (α) du rouleau de pression (62) par rapport à la ligne de référence ou la surface de référence (V) prédéterminée

8. Procédé selon l'une quelconque des revendications 1, 5 à 7,
**caractérisé en ce**
**que** l'appareil de mesure (68) est placé au support (63), à la sous-structure (64) du système de pression (60) ou au rouleau de pression (62) ou son axe de rotation.

9. Procédé selon l'une quelconque des revendications 1, 5 à 8,
**caractérisé en ce**
**que** l'appareil de mesure (68) est conçu pour détecter l'angle de (rotation) (α) du logement du rouleau de pression (62).

10. Procédé selon l'une quelconque des revendications 1, 5 à 9,
**caractérisé en ce**
**que** le support (63) est monté sur une sous-structure (64), surtout déplaçable linéairement et/ou pivotant, ou est monté fixe sur une sous-structure (64) linéairement déplaçable et/ou pivotant.

11. Procédé selon l'une quelconque des revendications 1, 5 à 10,
**caractérisé en ce**
**que** le rouleau de pression (62) est monté pivotant par un levier.

12. Procédé selon la revendication 11,
**caractérisé en ce**
**que** ledit au moins un appareil de mesure (68) est conçu pour détecter l'angle de (rotation) (U) du levier (10) ou la distance (T) du rouleau de pression (62) de l'appareil de mesure (68).

13. Procédé selon l'une quelconque des revendications 1, 5 à 12,
**caractérisé en ce**
**que** ledit au moins un appareil de mesure (68) est conçu pour détecter l'état de rotation (R) du rouleau de pression (62).

14. Procédé selon l'une quelconque des revendications 1, 5 à 13,
**caractérisé en ce**
**que** le système de pression (60) comporte en outre un moyen d'actionnement (66, 67) qui est capable de modifier l'emplacement ou la position du rouleau de pression (62) par rapport à la ligne de référence ou la surface de référence (V) prédéterminée.

15. Procédé selon la revendication 14,
**caractérisé en ce**
**que** le moyen d'actionnement (66, 67) est conçu pour ajuster la position du support (63) et/ou de la sous-structure (64) linéairement et/ou par au moins un point de rotation (65, 69).
